# EUROPÄISCHE PATENTSCHRIFT

(11) **EP 0 792 975 B1**
(45) Veröffentlichungstag und Bekanntmachung des Hinweises auf die Patenterteilung: **12.07.2000**
(21) Anmeldenummer: 97103242.0
(22) Anmeldetag: 27.02.1997
(51) Int. Cl.: E04B 2/74, E04B 2/78

(54) **Hohlkastenprofil**
Hollow box profile
Caisson profilé creux

(30) Priorität: 28.02.1996 DE 29603659 U
(43) Veröffentlichungstag der Anmeldung: 03.09.1997
(73) Patentinhaber: Strähle Raum-Systeme GmbH, 71332 Waiblingen (DE)
(72) Erfinder: Strähle, Werner, 71404 Korb (DE)
(74) Vertreter: Bunke, Holger, Dr.rer.nat. Dipl.-Chem.

(56) Entgegenhaltungen:
- EP-A- 0 149 465
- EP-A- 0 675 243
- FR-A- 2 068 066
- FR-A- 2 151 641
- FR-A- 2 579 490
- FR-A- 2 643 700
- GB-A- 1 336 653

## Beschreibung

Die Erfindung betrifft ein Hohlkastenprofil, das insbesondere für in Modulbauweise herstellbare und leicht wieder versetzbare Raumtrennwandsysteme vorgesehen und geeignet ist und das aus im wesentlichen quaderförmig umgeformtem, mit Lochstanzungen versehenem Bandstahl besteht.

Raumtrennwandsysteme der hier in Rede stehenden Art bestehen im allgemeinen aus einer tragenden Pfosten-Riegel-Konstruktion, wobei das genannte Hohlkastenprofil sowohl als Pfosten wie auch als Riegel eingesetzt werden kann, und aus Wand-, Fenster- und Türmodulen, die an der tragenden Konstruktion vorzugsweise lösbar befestigt sind, wobei die einzelnen Module aus Holz, Kunststoff, Holzverbundwerkstoffen, Metall oder Glas bestehen können. Dem für die Errichtung der tragenden Konstruktion verwendeten Hohlkastenprofil kommt dabei eine entscheidende Bedeutung zu, sowohl hinsichtlich der mechanischen Stabilität, insbesondere der Verwindungssteifigkeit, als auch hinsichtlich der Brand- und Schallschutzerfordernisse, denen diese hauptsächlich im gewerblichen Bereich eingesetzten Raumtrennwandsysteme entsprechen müssen.

Unter Verwendung von Hohlkastenprofilen der eingangs genannten Gattung herstellbare Raumtrennwandsysteme sind beispielsweise aus dem Gebrauchsmuster G 87 17 904 und dem Gebrauchsmuster G 88 16 913 bekannt. Die dort beschriebenen Profilständer besitzen paarweise angeordnete Hohlkammern, deren Seitenwände über einen zentralen Verbindungssteg einstückig miteinander verbunden sind. Die den Wandplatten zugewandten Außenwände der Hohlkammern sind mit Lochstanzungen in Form von Rasteröffnungen versehen, die der Aufnahme von an der Rückseite der Wandplatten befestigten Einhängeorganen dienen oder als Einhängeöffnungen für zusätzliche vorzuhängende Teile wie zum Beispiel Regalkonsolen, Hängeschränke oder dergleichen ausgebildet sind.

Die bekannten Hohlkastenprofile wurden einstückig aus einem Stahlstreifen durch Walzen umgeformt, wobei die beiden Endabschnitte des Bandstahls flächig mit benachbarten Wandabschnitten des Profils durch Schweißen oder Durchsetzfügen ("Verclinchen") verbunden worden sind.

Obwohl die bekannten Hohlkastenprofile ausreichend verwindungssteif waren und sehr gute Brand- und Schallschutzeigenschaften hatten, konnten sie in ästhetischer Hinsicht nicht alle Wünsche erfüllen, was sich insbesondere bei Glastrennwänden mit Wandpaneelen aus Glas und mit Ganzglastüren negativ bemerkbar machte. Bei Glastrennwänden soll die tragende Konstruktion möglichst zierlich und schlank sein, um die verglaste Fläche nicht mehr als unbedingt nötig zu verringern und um das optische Erscheinungsbild der Trennwand nicht zu stören. Gleichzeitig muß aber die mechanische Stabilität, insbesondere die Verwindungssteifigkeit, des Hohlkastenprofils eher größer sein als bei den bekannten, verhältnismäßig groben und groß dimensionierten Konstruktionen, weil das Gewicht der Ganzglasmodule in der Regel ( größer ist als dasjenige zweischaliger Trennwände aus Holzpaneelen oder Faserplatten.

Aus EP-A-0 149 465 ist ein Hohlraumprofil als Wandstütze für die Erstellung temporärer Raumunterteilungen oder als Stütze für Gestelle zum Präsentieren von Waren bekannt. Das Hohlraumprofil wird aus einem handelsüblichen Profilstab durch einen oder mehrere Walzvorgänge hergestellt, wobei zwei gegenüberliegende ebene Wände des Profilstabs mindestens um die halbe Profilwandstärke nach innen zurückversetzt werden, so daß sich eine ebene Einsattelung ergibt und gleichzeitig Randwulste an den Ecken des Profilstabs entstehen. Über die Randwulste wird eine ein- oder mehrteilige Verschalung aus Metall oder Kunststoff aufgeklipst, um den Profilstab ästhetisch ansprechend zu gestalten. Der Profilstab weist in zwei einander gegenüberliegenden Seiten Einhängeöffnungen, beispielsweise zum Einhängen von Stützelementen, auf. Die Längskanten des Profils sind ohne Überlappung miteinander verbunden und gerundet.

Der Erfindung liegt die Aufgabe zugrunde, ein Hohlkastenprofil zu schaffen, das besonders für Raumtrennwandsysteme in Modulbauweise geeignet ist, deren Module ganz oder überwiegend aus Glas bestehen, wobei das Hohlkastenprofil gleichermaßen als Pfosten und als Riegel verwendbar sein soll und einerseits eine vergleichsweise zierliche Optik, andererseits aber eine mindestens gleich große, vorzugsweise größere Verwindungssteifigkeit als die bisher bekannten gröberen Profile aufweisen soll.

Diese Aufgabe wird erfindungsgemäß dadurch gelöst, daß die Längskanten des im wesentlichen quaderförmig umgeformten, mit Lochstanzungen versehenen Bandstahls, aus dem das Hohlkastenprofil besteht, auf Stoß, ohne Überlappung, miteinander verbunden sind, daß die Kanten des Hohlkastenprofils gerundet und versteift sind und daß mindestens die Breitseiten des Profils nach außen gewölbte Sicken aufweisen, die parallel zu den Kanten verlaufen.

Durch die Verbindung der Längskanten des Bandstahls auf Stoß ergibt sich vorzugsweise eine quaderförmige Hohlkastenform, die die bisherige paarweise Anordnung von Hohlkammern und den bisher erforderlichen Verbindungssteg zwischen diesen Kammern, der in bezug auf die Verwindungssteifigkeit des Gesamtprofils eine Schwachstelle war, überflüssig macht. Dadurch kann das erfindungsgemäße Profil nicht nur einfacher, sondern vor allem auch schlanker, zierlicher und mit kleineren Dimensionen hergestellt werden, als dies bisher der Fall war. Die optisch in Erscheinung tretenden Schmalseiten des Hohlkastenprofils brauchen nur noch etwa halb so breit zu sein wie die Halteschenkel oder Halteschenkelpaare der bekannten Profilständer. Außerdem läßt sich das erfindungsgemäße Hohlkastenprofil sowohl als Ständer bzw. Pfosten als auch als Riegel bzw. Deckenanschluß-, Bodenanschluß- oder Wandanschlußprofil verwenden.

Die Rundung und Versteifung der Kanten des erfindungsgemäßen Hohlkastenprofils verbessert zusätzlich die mechanische Festigkeit, insbesondere die Verwindungssteifigkeit.

Mindestens die Breitseiten des Profils weisen zusätzliche, nach außen gewölbte Sicken auf, die parallel zu den gerundeten und versteiften Kanten verlaufen und gemeinsam mit den Kanten in Längsrichtung verlaufende Versteifungsrippen bilden, die gleichzeitig als Führungsleisten für aufsteckbare Befestigungsorgane dienen können.

Vorzugsweise sind die Kanten des Profils durch Hohlprägen oder Sicken gerundet und versteift.

Vorzugsweise weisen die Breitseiten des Profils je einen nach innen abgekröpften Wandbereich auf, wodurch eine in Längsrichtung verlaufende breite Nut entsteht, die wiederum Befestigungsorgane aufnehmen kann, wie zum Beispiel Glashalter oder Verbindungswinkel für die Verbindung von Pfosten und Riegeln, ohne insgesamt die schlanke Optik des Hohlkastenprofils zu beeinträchtigen.

Die Längskanten des Bandstahls sind vorzugsweise auf Stoß miteinander verschweißt oder verlötet.

Bei einer weiteren bevorzugten Ausführungsform der Erfindung sind Lochstanzungen sowohl in den Breitseiten als auch in den Schmalseiten des Profils vorgesehen, die jeweils in einem vorgegebenen Abstand als Rasteröffnungen ausgebildet sind. Diese Rasteröffnungen können als Einhängeöffnungen zum Einhängen geeigneter Einhängeorgane wie zum Beispiel von Winkeln, Haken oder dergleichen, oder als Montageöffnungen für Schrauben, Nieten, Klammern, Bolzen oder dergleichen oder zum Durchführen elektrischer Leitungen, Computerkabeln, Telefonleitungen usw. verwendet werden.

Die Rasteröffnungen in den beiden Breitseiten liegen einander vorzugsweise deckungsgleich gegenüber, um die Durchführung von Leitungen oder Kabeln zu erleichtern. Auch die Rasteröffnungen in den beiden Schmalseiten können einander deckungsgleich gegenüberliegen. Bevorzugt wird jedoch, daß die Rasteröffnungen in den beiden Schmalseiten zwar auf jeder Seite untereinander denselben Rastabstand besitzen, aber bezüglich der Öffnungen auf der jeweils gegenüberliegenden Seite um den halben Rastabstand gegeneinander versetzt sind. Diese versetzte Anordnung der Rasteröffnungen in den beiden Schmalseiten hat den Vorteil, daß von der einen Seite in die Lochstanzungen hineinragende Einhängeorgane oder Befestigungsmittel mit den von der gegenüberliegenden Schmalseite in das Innere des Hohlkastenprofils ragenden Befestigungsorganen nicht in Berührung kommen und daß die Montage auf der einen Seite nicht durch die Montage auf der gegenüberliegenden Seite gestört wird.

Die in den Schmalseiten befindlichen Lochstanzungen weisen vorzugsweise eine im wesentlichen quadratische oder rechteckige Form auf. Besonders bevorzugt ist es jedoch, wenn diese Lochstanzungen in den Schmalseiten in mindestens zwei ihrer einander gegenüberliegenden Randbegrenzungen jeweils eine teilkreisförmige Erweiterung zur Führung einer Montageschraube oder eines ähnlichen Verbindungsmittels aufweisen. Besonders vorteilhaft ist eine Ausführungsform, bei der sich der Teilkreis dieser teilkreisförmigen Erweiterungen über mehr als 180° erstreckt, weil sich dann Schrauben oder ähnliche Verbindungsmittel in die durch die teilkreisförmige Erweiterung gebildete Öffnung einstecken lassen, ohne bei der Montage, vor der eigentlichen Befestigung, wieder herauszufallen.

Bei einer anderen vorteilhaften Ausführungsform der Erfindung sind die Schmalseiten und Teile der Breitseiten des Hohlkastenprofils durch ein- oder mehrteilige Verschalungen ganz oder teilweise abgedeckt. Dadurch läßt sich eine in Modulbauweise errichtete Raumtrennwand optisch jedem gewünschten Design anpassen. Die Verschalungen sind vorzugsweise mittels geeigneter Verbindungsmittel wie zum Beispiel Klammern durch die Lochstanzungen hindurch an dem Profil befestigt. Die Verbindungsmittel können Rastnasen oder -zungen oder sonstige hintergreifende Teile aufweisen, die sich beispielsweise mittels einer Sollbruchstelle bei Überschreiten einer vorbestimmten Kraft ohne besonderen Aufwand wieder entfernen oder lösen lassen. Die Verschalungen können aus Holz, Holzverbundwerkstoff, Aluminium oder anderen Metallen oder aus Kunststoff bestehen.

Bei einer weiteren Ausführungsform des erfindungsgemäßen Hohlkastenprofils weisen die Schmalseiten zusätzlich zu den bereits erwähnten Lochstanzungen Rasteröffnungen auf, die als Einhängeöffnungen zum Einhängen von Regalkonsolen, Möbelteilen oder dergleichen ausgebildet sind, so daß vor eine damit hergestellte Raumtrennwand weitere Teile vorgehängt werden können.

Bei einer besonders vorteilhaften Ausführungsform der Erfindung ist der Innenraum des Hohlkastenprofils in mehrere voneinander getrennte Kammern unterteilt. Diese Unterteilung führt einerseits zu einer weiteren mechanischen Versteifung des Profils und dichtet andererseits die einzelnen Kammern gegen den Durchtritt von Wärme und Schall ab und verringert im Falle eines Brandes die Feuerausbreitungsgeschwindigkeit von einer Seite der Trennwand zur anderen.

Die Unterteilung in mehrere Kammern kann beispielsweise durch mindestens ein in Längsrichtung verlaufendes Schott erfolgen. Vorzugsweise weist das Hohlkastenprofil zwei Schotten auf, die aus Stahlblechstreifen bestehen, die einander gegenüberliegende Sicken stegartig miteinander verbinden. Die Stahlblechstreifen können als getrennte Teile eingezogen und eingeklemmt oder durch Kleben, Verlöten oder Verschweißen befestigt sein oder sie können U-förmig gebogen und unter Spannung in das Profil eingesetzt sein.

Die U-förmig gebogenen und unter Spannung in das Profil eingesetzten Stahlblechstreifen werden vorteilhaft so in das Profil eingesetzt, daß ihre freien Schenkel in im Bereich der Kanten und Sicken im Inneren des Profils gebildete Stempelrinnen eingreifen.

Die Unterteilung in mehrere Kammern erfolgt bei anderen bevorzugten Ausführungsformen der Erfindung durch mindestens eine in Längsrichtung verlaufende Zwischenwand, die ein- oder mehrlagig durch Umformung des Bandstahls einstückig mit dem Profil gebildet ist. Hierbei wird die mindestens eine Zwischenwand als integraler Bestandteil des Profils mitgeformt. Wenn die Zwischenwand aus zwei aufeinanderliegenden Lagen des einstückig umgeformten Bandstahls gebildet ist, bleibt die äußere Form eines im wesentlichen geschlossenen Quaders erhalten.

Bei weiteren Ausführungsformen der Erfindung können zwei voneinander getrennnte Kammern aber auch dadurch gebildet sein, daß mindestens eine Breitseite des Hohlkastenprofils eine U-förmige Nut aufweist, deren Boden entweder an der gegenüberliegenden Breitseite oder aber am Boden der gegenüberliegend angebrachten U-förmigen Nut anliegt. In diesem Falle ist die Zwischenwand jeweils einlagig durch Umformung des einstückigen Bandstahls gebildet, wobei eine im Querschnitt symmetrische oder asymmetrische "Hundeknochen"-Struktur entsteht, die im Sinne der Erfindung ebenfalls "im wesentlichen quaderförmig" ist, da sie durch ein- oder beidseitiges Einbringen U-förmiger Nuten in die Breitseiten eines streng quaderförmigen Profils entstanden ist.

Eine oder mehrere der durch die Schotten gebildeten Kammern oder U-förmigen Nuten können bei Bedarf mit wärmeisolierendem, schallisolierendem und/oder feuerhemmendem Material ausgefüllt sein, beispielsweise mit Fasermattenstreifen, Gipskartonstreifen, Schaumkunststoff, Blähgraphitstäben und dergleichen. Auch ein Teil des Profilquerschnittes selbst kann mit diesen Materialien ausgefüllt oder durch ein eingeschobenes Hohlprofil ausgefüllt und/oder verstärkt sein.

Die Erfindung wird nachfolgend anhand der Zeichnung näher erläutert:
Figur 1 zeigt jeweils in Draufsicht eine Breitseite und, quasi abgewickelt, die beiden Schmalseiten einer ersten Ausführungsform des erfindungsgemäßen Hohlkastenprofils;
Figur 2 ist ein Schnitt nach Linie II-II in Figur 1;
Figur 3 ist eine vergrößerte Darstellung der Lochstanzungen 14 in Figur 1;
Figur 4 zeigt schematisch im Schnitt eine andere Ausführungsform des erfindungsgemäßen Hohlkastenprofils, bei dem der Innenraum durch zwei Schotten in drei voneinander getrennte Kammern unterteilt ist;
Figur 5 ist ein Schnitt durch einen Abschnitt einer Glastrennwand mit Holzzarge und Holztüre, hergestellt unter Verwendung einer weiteren Ausführungsform eines erfindungsgemäßen Hohlkastenprofils, das durch Verschalungen teilweise abgedeckt ist;
Figur 6 ist ein Schnitt durch einen Abschnitt einer Glastrennwand mit Holzzarge und Ganzglastür, bei der ein erfindungsgemäßes Hohlkastenprofil auf einer Seite mit einer einteiligen Verschalung, auf der anderen Seite mit einer dreiteiligen Verschalung abgedeckt ist;
die Figuren 7 bis 14 zeigen schematisch im Schnitt weitere Ausführungsformen des erfindungsgemäßen Hohlkastenprofils.

Das Hohlkastenprofil 1 (Fig. 1, Fig. 2) ist einstückig aus mit Lochstanzungen 11, 12a, 12b, 13, 14 versehenem Bandstahl hergestellt, der so umgeformt worden ist, daß sich eine im wesentlichen quaderförmige Hohlkastenform ergibt. Die Längskanten des Bandstahls sind auf Stoß, ohne Überlappung, durch Verschweißen miteinander verbunden (Schweißnaht 5, Fig. 4). Das Hohlkastenprofil 1 weist zwei einander gegenüberliegende Breitseiten 2, 2' und zwei einander gegenüberliegende Schmalseiten 3, 3' auf. Die vier Kanten 6 des Hohlkastenprofils 1 sind durch Hohlprägen oder Sicken gerundet und versteift. Die Breitseiten 2, 2' weisen je zwei nach außen gewölbte Sicken 8 auf, die parallel zu den Kanten 6 verlaufen. Außerdem besitzen die Breitseiten 2, 2' je einen nach innen abgekröpften Wandbereich 10. Beim Hohlprägen oder Sicken der Kanten 6 sind im Inneren des Hohlkastenprofils 1 Stempelrinnen 7 gebildet worden, beim Einbringen der Sicken 8 entsprechende Stempelrinnen 9 (Figur 4).

Sämtliche Lochstanzungen 11, 12a, 12b und 13 in den Breitseiten 2, 2' und die Lochstanzungen 14 in den Schmalseiten 3, 3' sind als Rasteröffnungen ausgebildet, wobei die Lochstanzungen 14 in jeder der beiden Schmalseiten 3, 3' untereinander denselben Rastabstand x haben. Die Lochstanzungen 14 der einen Schmalseite 3 sind jedoch gegenüber den Lochstanzungen 14 der anderen Schmalseite 3' um den halben Rastabstand x/2 versetzt angeordnet, während die Rasteröffnungen 11, 12a, 12b und 13 in den beiden Breitseiten 2, 2' einander deckungsgleich gegenüberliegen.

Die im wesentlichen rechteckigen Lochstanzungen 14 in den Schmalseiten 3, 3' weisen in ihren einander gegenüberliegenden Randbegrenzungen 15 jeweils eine teilkreisförmige Erweiterung 16 zur Führung bzw. Aufnahme einer Montageschraube auf. Da sich der Teilkreis dieser teilkreisförmigen Erweiterungen 16 über mehr als 180° erstreckt, kann eine durch die Erweiterung 16 gesteckte Schraube nicht herausfallen, obwohl die Erweiterung 16 zur Lochstanzung 14 hin offen ist. Aufgrund der Versetzung um den halben Rastabstand x/2 befinden sich die Erweiterungen 16 der einen Schmalseite 3 im Register mit den Erweiterungen 16 der gegenüberliegenden Schmalseite 3', so daß Schrauben oder sonstige Befestigungsmittel waagerecht durch das gesamte Hohlkastenprofil 1 durchgesteckt werden können, obwohl die Lochstanzungen 14 selbst nicht einander diametral gegenüberliegen.

Bei der in Figur 4 dargestellten Ausführungsform ist der Innenraum des Hohlkastenprofils 1 durch zwei in Längsrichtung verlaufende Schotten in drei voneinander getrennte Kammern A, B, C unterteilt. Die Schotten bestehen aus Stahlblechstreifen 35, die vorzugsweise keine Lochstanzungen aufweisen. Die Schotten sind im Inneren des Hohlkastenprofils 1 in die dort bei der Ausbildung der Sicken 8 zurückgebliebenen Stempelrinnen 9, die den Konturen der bei der Herstellung verwendeten Profilwalzen entsprechen, eingeschoben und dort entweder durch Verrastung festgelegt oder einfach verklemmt oder aber verklebt, verschweißt oder verlötet. Auf diese Weise sind die einander gegenüberliegenden Sicken 8 stegartig miteinander verbunden, wobei die gegeneinander abgeschotteten Kammern A, B, C mit wärmeisolierendem, schallisolierendem und/oder feuerhemmendem Material (in der Zeichnung nicht dargestellt) ausgefüllt sein können.

Die Verwendung des erfindungsgemäßen Hohlkastenprofils als Profilständer (Pfosten) in der tragenden Konstruktion einer Glastrennwand wird durch die Figuren 5 und 6 erläutert: die Schmalseiten 3, 3' und Teile der Breitseiten 2, 2' des Hohlkastenprofils 1 (Figur 5) sind durch entsprechend genutete Verschalungen 17, 18 aus Holz, Holzverbundwerkstoff oder Kunststoff abgedeckt. Die Verschalungen 17, 18 sind mit Hilfe von Verbindungsklammern 20 am Hohlkastenprofil 1 befestigt, wobei die Verbindungsklammern 20 einerseits am Grund der Nuten 36 der Verschalungen 17, 18 angeschraubt oder angeheftet und andererseits durch die Lochstanzungen 14 in den Schmalseiten 3, 3' des Profils 1 verrastend hindurchgesteckt sind.

Ein Glashalter 32 in Form einer U-förmig gebogenen Schiene aus Metall oder Kunststoff ist mittels geeignet ausgeformter Haltelaschen (nicht dargestellt) in die Lochstanzungen 12a im abgekröpften Wandbereich 10 einer der beiden Schmalseiten 2, 2' eingehängt, um die Glasscheibe 28 des Glastrennwandelementes zu halten. In den Verschalungen 17, 18 sind Dichtungsnuten 30 vorgesehen, in die dauerelastische Dichtungsprofile 29 eingesetzt sind, welche an der Glasscheibe 28 anliegen.

Auf der gegenüberliegenden Breitseite 2 ist im abgekröpften Wandbereich 10 eine Türzarge 21 aus Holz befestigt, die ebenfalls eine Dichtungsnut 31 zur Aufnahme der dauerelastischen Türdichtung 27 aufweist. Eine Holztüre 23 ist über Türbänder 25 in der Verschalung 17 drehbar befestigt.

Bei der in Figur 6 dargestellten Glastrennwand ist die Glasscheibe 28 in (nicht dargestellten) Boden- und Deckenanschlußprofilen gehalten, so daß auf den Glashalter 32 verzichtet werden konnte. Auf der gegenüberliegenden Seite des Hohlkastenprofils 1 ist im abgekröpften Wandbereich 10 eine Türzarge 22 befestigt, in deren Dichtungsnut 31 ein dauerelastisches Dichtungsprofil 27 befestigt ist. Anstelle einer Holztüre ist hier eine Ganzglastüre 24 mit Hilfe der Türbänder 26 an einem Spezialbeschlag 33 befestigt, der wiederum mit geeigneten Befestigungsmitteln am Profil 1 befestigt ist. Während die Seite des Hohlkastenprofils 1, an der die Ganzglastüre 24 angeschlagen ist, mit einer Holzverschalung 17 verkleidet ist, ist die gegenüberliegende Seite des Profils 1 mit einer dreiteiligen Verschalung 19a, 19b, 19c aus Aluminiumprofilen abgedeckt, wobei die mittlere Verschalung 19b mit Hilfe von Einhängeorganen 34 in zusätzliche Lochstanzungen auf der Schmalseite des Profils 1 eingehängt ist und bei Bedarf jederzeit wieder ausgehängt werden kann.

Die in den Figuren 7 und 8 dargestellten Ausführungsformen des erfindungsgemäßen Hohlkastenprofils zeichnen sich durch Schotten aus U-förmig gebogenen Stahlblechstreifen 37, 38 aus, die unter Spannung in das Profil 1 eingesetzt sind, und zwar vorteilhafterweise so, daß ihre freien Schenkel 39, 40 in die Stempelrinnen 7, 9 eingreifen, die im Inneren des Profils 1 im Bereich der Kanten 6 und Sicken 8 gebildet sind. Durch Einsetzen eines Stahlblechstreifens 37 (Figur 7) entstehen zwei unterschiedlich große, voneinander getrennte Kammern A und H. Würde man symmetrisch dazu einen zweiten U-förmig gebogenen Stahlblechstreifen in das Profil gemäß Figur 7 einsetzen, was ohne weiteres möglich ist, würden drei voneinander getrennte Kammern entstehen, ähnlich den Kammern A, B, C der Ausführungsform gemäß Figur 4. Bei Einsetzen eines Stahlblechstreifens 38 der in Figur 8 dargestellten Form, wird der Innenraum des Profils 1 in drei Kammern A, B, C unterteilt.

Bei den Ausführungsformen des erfindungsgemäßen Hohlkastenprofils gemäß den Figuren 9 bis 11 sind zwei oder drei voneinander getrennte Kammern D, G; D, E, F durch eine oder zwei in Längsrichtung verlaufende Zwischenwände 42 gebildet, welche beim Umformen des Bandstahls als integraler Bestandteil des Profils 1 mitgeformt werden. Die Zwischenwände 42 sind jeweils zweilagig, entstanden durch Zurückbiegen des Bandstahls um 180°, entweder ausgehend von einer Breitseite (Figur 10) oder aber ausgehend von beiden, einander gegenüberliegenden Breitseiten (Figur 9). Bei diesen Ausführungsformen bleibt die im wesentlichen geschlossene Quaderform des Hohlkastenprofils erhalten.

Bei anderen Ausführungsformen wiederum (Figuren 12 und 13) können die Zwischenwände 41, 41' einlagig durch Umformen des einstückigen Bandstahls gebildet sein, wobei zwei voneinander getrennte Kammern D, F durch mindestens eine in eine Breitseite 2, 2' des Profils 1 eingebrachte U-förmige Nut 43, 44 entstehen, deren Boden 45 entweder an der gegenüberliegenden Breitseite 2' (Figur 13) oder aber am Boden 45' der gegenüberliegend angebrachten U-förmigen Nut 44 (Figur 12) anliegt. Auch die Ausführungsformen gemäß den Figuren 12 und 13 werden erfindungsgemäß unter den Begriff "im wesentlichen quaderförmig" subsumiert, weil die einseitig asymmetrisch eingebrachte Nut 43 (Figur 13) und die symmetrisch beidseitig eingebrachten Nuten 44 (Figur 12) aus der streng quaderförmigen Ausführungsform eine "genutete Quaderform" machen. Auch diese Ausführungsformen besitzen eine gegenüber dem Stand der Technik verbesserte Verwindungssteifigkeit, weil beide Blechstreifen, die den jeweiligen Nutgrund bilden, auf Stoß, ohne Überlappung, miteinander verbunden sind, vorzugsweise nahtlos miteinander verschweißt sind, so daß es keinen Abschnitt gibt, in welchem die Verbindung zwischen den beiden voneinander getrennten Kammern D, F nur aus einem einlagigen Blechstreifen bestehen würde.

Figur 14 schließlich zeigt eine Ausführungsform, bei der ein Teil des Querschnitts des Profils 1 mit wärmeisolierendem, schallisolierendem und/oder feuerhemmendem Material 46 ausgefüllt ist. Dadurch können die Schall- und Brandschutzeigenschaften sowie die wärmeisolierenden Eigenschaften des Hohlkastenprofils deutlich verbessert werden. Beispielsweise können so die durch das eingeschobene Material 46 selbst gebildeten, voneinander getrennten Kammern A, C thermisch voneinander getrennt werden. Das Material 46 kann aus geschäumtem oder nichtgeschäumtem Kunststoff, beispielsweise Polystyrol, Polyurethan oder Silikon, aus Fasermattenzuschnitten, zum Beispiel aus Glasfasern, oder auch aus speziellen Brandschutzmaterialien wie zum Beispiel Blähgraphit enthaltenden Fasermatten oder Polymeren bestehen. Auch Streifen von Gipskartonplatten oder andere herkömmliche Hohlprofile können in das Innere des Hohlkastenprofils 1 eingesetzt oder eingeschoben werden.

Die Erfindung ist selbstverständlich nicht auf die gezeichneten Ausführungsbeispiele beschränkt. So können beispielsweise die auf das Hohlkastenprofil beidseitig aufgebrachten Verschalungen außen in beliebiger Weise profiliert sein. Diese Verschalungen können aus Massivholz, aus furnierten mitteldichten Faserplatten (MDF-Platten) oder aus Aluminiumblenden hergestellt sein.

Die Verglasungen der Glastrennwand-Module können als Einfach- oder Mehrfachverglasungen, auch in besonderen Schallschutz- und Brandschutzausführungen, eingesetzt werden.

Die als Querriegel und als Pfosten verwendeten Hohlkastenprofile können durch Metallwinkel miteinander verbunden werden, wobei die Materialstärke der Metallwinkel besonders vorteilhaft in den breiten Nuten Platz findet, die durch die abgekröpften Wandbereiche in den Breitseiten der Profile gebildet sind.

Das Hohlkastenprofil kann so dimensioniert werden, daß die Breitseiten etwa 50 bis 60 mm, die Schmalseiten etwa 18 bis 22 mm lang sind, so daß die sichtbaren Teile der Verschalungen nur etwa 45 bis 55 mm breit sind.

Die Gesamtkonstruktion kann so ausgelegt werden, daß die Bedingungen der Brandschutzklasse F30 erfüllt werden.

Das Hohlkastenprofil ist höhennivellierbar; durch die als Rasteröffnungen ausgebildeten Lochstanzungen lassen sich Querriegel in beliebiger Höhe, entsprechend dem Rastabstand, einsetzen.

Im Inneren des Hohlkastenprofils ist die Führung von Kabeln möglich.

Türbänder können direkt am Stahlkern des Hohlkastenprofils über Befestigungsplatten fixiert werden.

Das erfindungsgemäße Hohlkastenprofil ist somit universell einsetzbar und gestattet die Realisierung architektonisch und optisch besonders ansprechender, feingliedriger Glastrennwände mit ausgezeichneter mechanischer Stabilität und insbesondere verbesserter Verwindungssteifigkeit, wobei sich das Profil einfacher und günstiger herstellen läßt als die bisher bekanntgewordenen Lösungen.

## Patentansprüche

1. Hohlkastenprofil, insbesondere für Raumtrennwandsysteme in Modulbauweise, bestehend aus im wesentlichen quaderförmig umgeformtem, mit Lochstanzungen versehenem Bandstahl, dadurch gekennzeichnet, daß die Längskanten des Bandstahls auf Stoß, ohne Überlappung, miteinander verbunden sind, daß die Kanten (6) des Hohlkastenprofils (1) gerundet und versteift sind und daß mindestens die Breitseiten (2, 2') des Profils (1) nach außen gewölbte Sicken (8) aufweisen, die parallel zu den Kanten (6) verlaufen.

2. Hohlkastenprofil nach Anspruch 1, dadurch gekennzeichnet, daß die Kanten (6) des Profils (1) durch Hohlprägen oder Sicken gerundet und versteift sind.

3. Hohlkastenprofil nach Anspruch 1 oder 2, dadurch gekennzeichnet, daß die Breitseiten (2, 2') des Profils je einen nach innen abgekröpften Wandbereich (10) aufweisen.

4. Hohlkastenprofil nach einem der Ansprüche 1 bis 3, dadurch gekennzeichnet, daß die Längskanten des Bandstahls auf Stoß miteinander verschweißt oder verlötet sind.

5. Hohlkastenprofil nach einem der Ansprüche 1 bis 4, dadurch gekennzeichnet, daß Lochstanzungen (11, 12, 13) in den Breitseiten (2, 2') und Lochstanzungen (14) in den Schmalseiten (3, 3') des Profils (1) vorgesehen und als Rasteröffnungen ausgebildet sind.

6. Hohlkastenprofil nach Anspruch 5, dadurch gekennzeichnet, daß die Rasteröffnungen in der einen Breitseite (2) und diejenigen in der anderen Breitseite (2') deckungsgleich einander gegenüberliegen.

7. Hohlkastenprofil nach Anspruch 5, dadurch gekennzeichnet, daß die Rasteröffnungen in der einen Schmalseite (3) und diejenigen in der anderen Schmalseite (3') deckungsgleich einander gegenüberliegen.

8. Hohlkastenprofil nach Anspruch 5, dadurch gekennzeichnet, daß die Rasteröffnungen in der einen Schmalseite (3) und diejenigen in der anderen Schmalseite (3') bei gleichem Rastabstand (x) auf jeder der beiden Seiten um den halben Rastabstand (x/2) gegeneinander versetzt sind.

9. Hohlkastenprofil nach einem der Ansprüche 1 bis 8, dadurch gekennzeichnet, daß die Lochstanzungen (14) in den Schmalseiten (3, 3') eine im wesentlichen quadratische oder rechteckige Form aufweisen.

10. Hohlkastenprofil nach Anspruch 9, dadurch gekennzeichnet, daß die Lochstanzungen (14) in mindestens zwei ihrer einander gegenüberliegenden Randbegrenzungen (15) eine teilkreisförmige Erweiterung (16) zur Führung einer Montageschraube oder eines entsprechenden Verbindungsmittels aufweisen.

11. Hohlkastenprofil nach Anspruch 10, dadurch gekennzeichnet, daß sich der Teilkreis der teilkreisförmigen Erweiterung (16) über mehr als 180° erstreckt.

12. Hohlkastenprofil nach einem der Ansprüche 1 bis 11, dadurch gekennzeichnet, daß die Schmalseiten (3, 3') und Teile der Breitseiten (2, 2') durch ein- oder mehrteilige Verschalungen (17, 18, 19a, b, c) ganz oder teilweise abgedeckt sind.

13. Hohlkastenprofil nach Anspruch 12, dadurch gekennzeichnet, daß die Verschalungen (17, 18, 19a, b, c) mittels geeigneter Verbindungsmittel (20) durch die Lochstanzungen (14) hindurch an dem Profil (1) befestigt sind.

14. Hohlkastenprofil nach Anspruch 13, dadurch gekennzeichnet, daß die Verschalungen (17, 18, 19a, b, c) an dem Profil (1) lösbar befestigt sind.

15. Hohlkastenprofil nach Anspruch 13 oder 14, dadurch gekennzeichnet, daß die Verschalungen (17, 18, 19a, b, c) aus Holz, Holzverbundwerkstoff, Aluminium oder Kunststoff bestehen.

16. Hohlkastenprofil nach einem der Ansprüche 1 bis 15, dadurch gekennzeichnet, daß die Schmalseiten (3, 3') zusätzlich zu den Lochstanzungen (14) Rasteröffnungen aufweisen, die als Einhängeöffnungen zum Einhängen von Regalkonsolen, Möbelteilen oder dergleichen ausgebildet sind.

17. Hohlkastenprofil nach einem der Ansprüche 1 bis 16, dadurch gekennzeichnet, daß sein Innenraum in mehrere voneinander getrennte Kammern unterteilt ist.

18. Hohlkastenprofil nach Anspruch 17, dadurch gekennzeichnet, daß sein Innenraum durch mindestens ein in Längsrichtung verlaufendes Schott in mehrere voneinander getrennte Kammern (A, B, C; A, H) unterteilt ist.

19. Hohlkastenprofil nach Anspruch 18, dadurch gekennzeichnet, daß es zwei Schotten aufweist, die aus Stahlblechstreifen (35) bestehen, die einander gegenüberliegende Sicken (8) stegartig miteinander verbinden.

20. Hohlkastenprofil nach Anspruch 18 oder 19, dadurch gekennzeichnet, daß die Schotten aus U-förmig gebogenen Stahlblechstreifen (37;38) bestehen, die unter Spannung in das Profil (1) eingesetzt ist.

21. Hohlkastenprofil nach Anspruch 20, dadurch gekennzeichnet, daß die U-förmig gebogenen Stahlblechstreifen (37; 38) so in das Profil (1) eingesetzt sind, daß ihre freien Schenkel (39; 40) in im Bereich der Kanten (6) und Sicken (8) gebildete Stempelrinnen (7, 9) eingreifen.

22. Hohlkastenprofil nach Anspruch 17, dadurch gekennzeichnet, daß es durch mindestens eine in Längsrichtung verlaufende Zwischenwand (41; 41'; 42), die ein- oder mehrlagig durch Umformung des Bandstahls, einstückig mit dem Profil (1), gebildet ist, in mehrere voneinander getrennte Kammern (D, F; D, E, F; D, G) unterteilt ist

23. Hohlkastenprofil nach Anspruch 22, dadurch gekennzeichnet, daß zwei voneinander getrennte Kammern (D, F) dadurch gebildet sind, daß mindestens eine Breitseite (2, 2') eine U-förmige Nut (43; 44) aufweist, deren Boden (45) an der gegenüberliegenden Breitseite bzw. am Boden (45') der gegenüberliegenden U-förmigen Nut (44) anliegt.

24. Hohlkastenprofil nach einem der Ansprüche 17 bis 23, dadurch gekennzeichnet, daß mindestens eine der Kammern (A-H) mit wärmeisolierendem, schallisolierendem und/oder feuerhemmendem Material ausgefüllt ist.

25. Hohlkastenprofil nach Anspruch 23, dadurch gekennzeichnet, daß die Nut(en) (43; 44) mit wärmeisolierendem, schallisolierendem und/oder feuerhemmendem Material ausgefüllt ist (sind).

26. Hohlkastenprofil nach einem der Ansprüche 1 bis 16, dadurch gekennzeichnet, daß ein Teil seines Querschnitts mit wärmeisolierendem, schallisolierendem und/oder feuerhemmendem Material (46) ausgefüllt ist oder durch ein eingeschobenes Hohlprofil ausgefüllt und/oder verstärkt ist.

## Claims

1. A hollow box section, in particular for room partition wall systems in modular construction, consisting of band steel shaped substantially in parallelepiped form and provided with perforation punchings, characterized in that the longitudinal edges of the band steel are connected with each other end to end, without overlapping, that the edges (6) of the hollow box section (1) are rounded and reinforced and that at least the broad sides (2, 2') of the section (1) have outwardly arched beads (8) which run parallel to the edges (6).

2. The hollow box section according to Claim 1, characterized in that the edges (6) of the section (1) are rounded and reinforced by concave stamping or beading.

3. The hollow box section according to Claim 1 or 2, characterized in that the broad sides (2, 2') of the section each have an inwardly offset wall region (10).

4. The hollow box section according to any of Claims 1 to 3, characterized in that the longitudial edges of the band steel are welded or soldered to each other end to end.

5. The hollow box section according to any of Claims 1 to 4, characterized in that perforation punchings (11, 12, 13) are provided in the broad sides (2, 2') and perforation punchings (14) are provided in the narrow sides (3, 3') of the section (1) and are constructed as grid apertures.

6. The hollow box section according to Claim 5, charactrized in that the grid apertures in one broad side (2) and those in the other broad side (2') lie opposite each other congruently.

7. The hollow box section according to Claim 5, characterized in that the grid apertures in one narrow side (3) and those in the other narrow side (3') lie opposite each other congruently.

8. The hollow box section according to Claim 5, characterized in that the grid apertures in one narrow side (3) and those in the other narrow side (3') with the same notch spacing (x) on each of the two sides are staggered with respect to each other by half the notch spacing (x/2).

9. The hollow box section according to any of Claims 1 to 8, characterized in that the perforation punchings (14) in the narrow sides (3, 3') have a substantially square or rectangular shape.

10. The hollow box section according to Claim 9, characterized in that the perforation punchings (14) in at least two of their marginal boundaries (15), lying opposite each other, have an enlargement (16) in the form of a partial circle for guiding a fitting screw or a corresponding connecting means.

11. The hollow box section according to Claim 10, characterized in that the partial circle of the enlargement (16) in the form of a partial circle extends over more than 180°.

12. The hollow box section according to any of Claims 1 to 11, characterized in that the narrow sides (3, 3') and parts of the broad sides (2, 2') are covered fully or partially by one-piece or multi-peace casings (17, 18 19a, b, c).

13. The hollow box section according to Claim 12, characterized in that the casings (17, 18, 19a, b, c) are fastened to the section (1) by means of suitable connecting means (20) through the perforation punchings (14).

14. The hollow box section according to Claim 13, characterized in that the casings (17, 18, 19a, b, c) are detachably fastened to the section (1).

15. The hollow box section according to Claim 13 or 14, characterized in that the casings (17, 18 19a, b, c) consist of wood, wood composite material, aluminium or plastic.

16. The hollow box section according to any of Claims 1 to 15, characterized in that the narrow sides (3, 3') in addition to the perforation punchings (14) have grid apertures which are constructed as suspension openings for the suspending of shelf brackets, furniture parts or the like.

17. The hollow box section according to any of Claims 1 to 16, characterized in that its interior is divided into several chambers which are separated from each other.

18. The hollow box section according to Claim 17, characterized in that its interior is divided into several chambers (A , B , C ; A , H) which are separated from each other, by at least one partition extending in longitudinal direction.

19. The hollow box section according to Claim 18, characterized in that it has two partitions which consist of sheet steel strips (35) which connect with each other, in the manner of a cross-piece, beads (8) lying opposite each other.

20. The hollow box section according to Claim 18 or 19, characterized in that the partitions consist of sheet steel strips (37; 38) bent in a U-shape, which are inserted under tension into the section (1).

21. The hollow box section according to Claim 20, characterized in that the sheet steel strips (37; 38), bent in a U-shape, are inserted into the section (1) so that their free limbs (39; 40) engage into punch channels (7, 9) formed in the region of the edges (6) and beads (8).

22. The hollow box section according to Claim 17, characterized in that it is divided into several chambers (D, F; D, E; D, G) separated from each other, by at least one intermediate wall (41; 41'; 42) extending in longitudinal direction, which is formed in one or more layers by reshaping of the band steel in one piece with the section (1).

23. The hollow box section according to Claim 22, characterized in that two chambers (D, F), separated from each other, are formed in that at least one broad side (2, 2') has a U-shaped groove (43; 44), the base (45) of which lies against the opposite broad side or against the base (45') of the opposite U-shaped groove (44).

24. The hollow box section according to any of Claims 17 to 23, characterized in that at least one of the chambers (A - H) is filled with material which is thermally insulating, sound insulating and/or fire-resistive.

25. The hollow box section according to Claim 23, characterized in that the groove(s) (43; 44) is (are) filled with material which is thermally insulating, sound insulating and/or fire-resistive.

26. The hollow box section according to any of Claims 1 to 16, characterized in that a portion of its cross-section is filled with material (46) which is thermally insulating, sound insulating and/or fire-resistive or is filled and/or reinforced by a hollow section which is pushed in.

## Revendications

1. Profil de caisson creux, notamment pour des systèmes de parois de séparation d'espaces en construction modulaire, constitué par un feuillard d'acier transformé pour l'essentiel en forme de parallélépipède et pourvu de perforations, caractérisé en ce que les arêtes longitudinales du feuillard d'acier sont jointes les unes aux autres sans chevauchement, que les arêtes (6) du profil de caisson creux (1) sont arrondies et renforcées, et qu'au moins les côtés larges (2, 2') du profil (1) présentent des moulures (8) bombées vers l'extérieur s'étendant parallèlement aux arêtes (6).

2. Profil de caisson creux selon la revendication 1, caractérisé en ce que les arêtes (6) du profil (1) sont arrondies et renforcées par cambrage ou moulure.

3. Profil de caisson creux selon la revendication 1 ou 2, caractérisé en ce que les côtés larges (2, 2') du profil présentent respectivement une zone de paroi (10) coudée vers l'intérieur.

4. Profil de caisson creux selon l'une des revendications 1 à 3, caractérisé en ce que les arêtes longitudinales du feuillard d'acier sont jointes les unes aux autres par soudure ou par brasage.

5. Profil de caisson creux selon l'une des revendications 1 à 4, caractérisé en ce que des perforations (11, 12, 13) sont prévues dans les côtés larges (2, 2') et des perforations (14) dans les petits côtés (3, 3') du profil (1) et configurées comme orifices formant trame.

6. Profil de caisson creux selon la revendication 5, caractérisé en ce que les orifices formant trame dans l'un des côtés larges (2) et ceux dans l'autre côté large (2') se font face de façon coïncidente.

7. Profil de caisson creux selon la revendication 5, caractérisé en ce que les orifices formant trame dans l'un des petits côtés (3) et ceux dans l'autre petit côté (3') se font face de façon coïncidente.

8. Profil de caisson creux selon la revendication 5, caractérisé en ce que les orifices formant trame dans l'un des petits côtés (3) et ceux dans l'autre petit côté (3'), présentant la même distance de trame (x), sont décalés les uns par rapport aux autres sur chacun des deux côtés de la moitié de la distance de trame (x/2).

9. Profil de caisson creux selon l'une des revendication 1 à 8, caractérisé en ce que les perforations (14)-dans les petits côtés (3, 3') présentent une forme pour l'essentiel carrée ou rectangulaire.

10. Profil de caisson creux selon la revendication 9, caractérisé en ce que les perforations (14) présentent dans au moins deux de leurs bords périphériques (15) se faisant face un évasement (16) partiellement circulaire pour le guidage d'une vis de montage ou d'un moyen de liaison similaire.

11. Profil de caisson creux selon la revendications 10, caractérisé en ce que le cercle partiel de l'évasement (16) partiellement circulaire s'étend sur plus de 180°.

12. Profil de caisson creux selon l'une des revendications 1 à 11, caractérisé en ce que les petits côtés (3, 3') et des parties des côtés larges (2, 2') sont couverts entièrement ou partiellement par des coffrages (17, 18, 19a, b, c) en un ou plusieurs éléments.

13. Profil de caisson creux selon la revendications 12, caractérisé en ce que les coffrages (17, 18, 19a, b, c) sont fixés sur le profil (1) à l'aide de moyens de liaison (20) appropriés traversant les perforations (14).

14. Profil de caisson creux selon la revendications 13, caractérisé en ce que les coffrages (17, 18, 19a, b, c) sont fixés sur le profil (1) de façon amovible.

15. Profil de caisson creux selon la revendications 13 ou 14, caractérisé en ce que les coffrages (17, 18, 19a, b, c) sont en bois, en bois composite, en aluminium ou en matière plastique.

16. Profil de caisson creux selon la revendication 1 à 15, caractérisé en ce que les petits côtés (3, 3') présentent outre les perforations (14) des orifices formant trame configurés comme ouvertures d'accrochage pour accrocher des étagères, des éléments de mobilier ou similaires.

17. Profil de caisson creux selon l'une des revendications 1 à 16, caractérisé en ce que son espace intérieur est divisé en plusieurs chambres séparées les unes des autres.

18. Profil de caisson creux selon la revendication 17, caractérisé en ce que son espace intérieur est divisé en plusieurs chambres (A, B, C; A, H) séparées les unes des autres par au moins une cloison s'étendant en direction longitudinale.

19. Profil de caisson creux selon la revendication 18, caractérisé en ce qu'il présente deux cloisons en bandes de tôle d'acier (35) reliant comme des traverses des moulures (8) se faisant face.

20. Profil de caisson creux selon la revendication 18 ou 19, caractérisé en ce que les cloisons sont des bandes de tôle d'acier (37; 38) courbées en forme de "U" insérées sous tension dans le profil (1).

21. Profil de caisson creux selon la revendication 20, caractérisé en ce que les bandes de tôle d'acier courbées en forme de "U" (37; 38) sont insérées dans le profil (1) de telle façon que leurs branches libres (39; 40) s'engrènent dans des canaux estampés (7, 9) prévus dans la zone des arêtes (6) et des moulures (8).

22. Profil de caisson creux selon la revendication 17, caractérisé en ce qu'il est divisé en plusieurs chambres (D, F; D, E, F; D, G) séparées les unes des autres par au moins une paroi intermédiaire (41; 41'; 42) s'étendant dans la direction longitudinale et qui est solidaire du profil (1) par une ou plusieurs couches par transformation du feuillard d'acier.

23. Profil de caisson creux selon la revendication 22, caractérisé en ce que deux chambres (D, F) séparées l'une de l'autre sont configurées en ce qu'au moins un côté large (2, 2') présente une rainure (43; 44) en forme de "U" dont le fond (45) est placé contre le côté large opposé ou le fond (45') de la rainure (44) en forme de "U" opposée.

24. Profil de caisson creux selon l'une des revendications 17 à 23, caractérisé en ce qu'au moins l'une des chambres (A-H) est remplie d'un matériau à isolation thermique, à isolation acoustique et/ou coupe-feu.

25. Profil de caisson creux selon la revendication 23, caractérisé en ce que la (les) rainure(s) (43; 44) est (sont) remplie(s) d'un matériau à isolation thermique, à isolation acoustique et/ou coupe-feu.

26. Profil de caisson creux selon l'une des revendications 1 à 16, caractérisé en ce qu'une partie de sa section transversale est remplie d'un matériau à isolation thermique, à isolation acoustique et/ou coupe-feu ou qu'elle est remplie de et/ou renforcée par un profil creux inséré.
